# FASCICULE DE BREVET EUROPEEN

(11) **EP 0 022 116 B1**
(45) Date de publication et mention de la délivrance du brevet: **11.05.1983**
(21) Numéro de dépôt: 80870030.6
(22) Date de dépôt: 28.05.1980
(51) Int. Cl.: E02D 1/02, G01N 33/24

(54) **Appareil de mesure de caractéristiques mécaniques d'un corps, en particulier d'un sol**
Gerät zum Messen der mechanischen Eigenschaften eines Körpers, besonders eines Bodens
Apparatus for measuring the mechanical properties of a body, particularly of a soil

(30) Priorité: 30.05.1979 BE 195472
(43) Date de publication de la demande: 07.01.1981
(73) Titulaire: Dufey Victor, B-5800 Gembloux (BE)
(72) Inventeur: Dufey Victor, B-5800 Gembloux (BE)
(74) Mandataire: Van Malderen, Michel

## Description

La présente invention a pour objet un appareil de mesure de caractéristiques mécaniques d'un corps ou d'un milieu, en particulier, de caractéristiques mécaniques du sol, qui permet de mesurer et, si on le désire, d'enregistrer les caractéristiques suivantes du corps ou du milieu analysé : la résistance à la compression sous l'action d'une force, la déformation linéaire sous l'effet de cette force et la résistance au cisaillement, à la coupe ou au frottement sous l'action d'un couple combiné à une force exercée suivant un axe sensiblement perpendiculaire au bras de levier du couple et coupant ce dernier sensiblement en son milieu.

Il existe de multiples réalisations d'appareils légers et portables, particulièrement conçus pour la détermination en site des caractéristiques mécaniques des sols.

On peut classer ces appareils en deux catégories selon leur fonction :
- les pénétromètres pour la mesure de la résistance d'un sol ou d'un produit déformable quelconque, à la pénétration d'une sonde, en fonction de la profondeur d'enfoncement de celle-ci (brevets US 2.130.751, 3.712.121, DE 1.216.574 et GB 187.159, Bulletin CNEEMA B1 n° 237, octobre 1977, pages 47-50, « J. agric. Engng Res. (1977) 22, 209-212) ;
- les torsiomètres aptes à mesurer la résistance du sol ou d'un milieu cohérent quelconque, à un couple de cisaillement et/ou de friction..., en fonction de la force pressante, de direction perpendiculaire au plan du couple et au plan de cisaillement et/ou de friction, (brevets US 3.116.633 et 3.797.301, Engineering vol. 199, n° 5159, 5 mars 1965, « Soil Shearing Meter », page 315).

Ces mesures sont assurées, soit par un dispositif à indication numérique, soit pour les versions plus perfectionnées, par un enregistreur requérant parfois des mécanismes fort compliqués. Il n'existe pas d'appareil léger, portable et praticable par un seul opérateur, qui permette la combinaison des deux fonctions de mesures susdites, pénétrométrique et torsiométrique.

En effet, cette double possibilité n'est assurée que moyennant des appareillages complexes dont la masse et les sujétions en fait d'assistance (électro-hydraulique-pneumatique) et de mesure (électronique) impliquent la mise en oeuvre d'équipes qualifiées et de véhicules motorisés spécifiques.

L'appareil bien connu, dénommé BEVAMETER, illustre notamment cette catégorie d'équipement.

L'objet de la présente invention a trait précisément à un appareil portable, conçu pour être utilisé en site par un opérateur isolé, appareil permettant des mesures couvrant les deux fonctions susdites :
- résistance à la compression et déformation linéaire résultante,
- résistance à un couple de torsion et force pressante axiale.

Dans la réalisation exclusivement mécanique de l'invention, les deux couples de mesures sont assurés par un mécanisme remarquable de simplicité, de fiabilité et de précision. Les mesures peuvent être enregistrées en coordonnées cartésiennes et cinq graphiques polychromes sont superposables sur le même support.

A cet effet, suivant l'invention, ledit appareil comprend, comme dans le brevet US-A-31 16 633, deux éléments alignés suivant leur axe, des premiers moyens disposés entre les deux éléments et agencés pour réunir ces derniers et pour, d'une part, s'opposer aux déplacements des éléments l'un par rapport à l'autre suivant leur axe lorsqu'un effort est exercé, suivant cet axe, à l'extrémité libre d'un des éléments et dirigé vers l'autre élément et, d'autre part, s'opposer à la rotation des éléments l'un par rapport à l'autre autour de leur axe, une sonde fixée à l'extrémité libre d'un des éléments, des deuxièmes moyens agencés à l'extrémité libre de l'autre élément pour permettre d'exercer l'effort précité suivant l'axe des éléments et pour exercer un couple sur les éléments par rapport à leur axe. Il se caractérise en outre par un curseur agencé pour se déplacer sur l'élément portant la sonde, parallèlement à l'axe de celui-ci, à partir de l'extrémité libre de la sonde vers l'autre élément lorsque la sonde s'enfonce dans le corps ou milieu à mesurer, des troisièmes moyens agencés d'une part pour mesurer simultanément l'effort susdit suivant l'axe des éléments et le déplacement du curseur sur l'élément portant la sonde, et d'autre part, pour mesurer simultanément ledit effort suivant l'axe des éléments et le couple précité, le passage d'un type de mesure à l'autre étant assuré à l'aide d'un dispositif de blocage solidarisant lesdits troisièmes moyens à l'élément portant la sonde.

Suivant une forme de réalisation particulièrement avantageuse de l'invention, l'appareil comprend, associés auxdits troisièmes moyens agencés pour mesurer l'effort, les déplacements et le couple précités, des moyens pour enregistrer ces trois grandeurs.

L'invention a également pour objet, d'une part, un dispositif pour le calibrage de l'appareil susdit et, d'autre part, des sondes destinées à être associées à ce dernier.

D'autres détails et particularités de l'invention ressortiront de la description des dessins annexés au présent mémoire et qui représentent, à titre d'exemples non limitatifs, des formes de réalisations particulières de l'appareil, du dispositif de calibrage et des sondes suivant l'invention.
La figure 1A est une vue en élévation, avec brisures partielles, de l'appareil suivant l'invention.
La figure 1 B est une vue partielle de détail de la figure 1A illustrant la liaison entre les trois parties principales de l'appareil.
La figure 2 est une vue partielle, suivant la ligne II-II de la figure 1A, d'un détail de l'appareil représenté à la figure 1A.
La figure 3 est une vue développée d'un enregistrement de mesures réalisé sur l'appareil montré aux figures 1A et 1B.
La figure 4 est une vue analogue à la figure 1A, avec brisures partielles, illustrant une variante de l'appareil montré aux figures 1A et 1B.
La figure 5 est une vue développée des enregistrements de mesures réalisés sur l'appareil représenté à la figure 4.
La figure 6 est une vue en élévation d'une variante des appareils montrés aux figures 1, 2 et 4.
La figure 7 est une vue en plan correspondant à la figure 6.
La figure 8 est une vue en élévation, avec brisures partielles, du dispositif destiné à permettre le calibrage de l'appareil susdit.
La figure 9 est une vue schématique en plan correspondant à la figure 8.
La figure 10 est une vue en élévation, avec brisures partielles, d'une sonde destinée à l'appareil précité.
La figure 11 est une vue analogue à la figure 10.
La figure 12 est une vue explosée, en perspective, montrant les divers éléments d'une sonde suivant l'invention.
La figure 13 est une vue de la sonde montrée à la figure 12, les éléments de celle-ci étant représentés en position assemblée.
La figure 14 est une vue en perspective montrant une variante de la sonde représentée aux figures 12 et 13.
La figure 15 est une vue en élévation schématique avec brisures partielles montrant un mode d'utilisation particulier de l'appareil suivant l'invention.

Dans les différentes figures, les mêmes notations de références désignent des éléments identiques ou analogues.

L'appareil suivant l'invention et représenté aux figures 1A et 1 B comprend deux éléments tubulaires coaxiaux 1 et 2 agencés de manière télescopique afin qu'ils puissent se déplacer l'un par rapport à l'autre suivant leur axe commun 3 et tourner l'un par rapport à l'autre autour de cet axe, des premiers moyens 4 disposés entre les éléments 1 et 2 et agencés pour s'opposer aux déplacements des éléments 1 et 2 l'un par rapport à l'autre, suivant leur axe 3, lorsque la distance séparant les extrémités opposées libres 5 et 6 des éléments diminue et pour s'opposer à la rotation des éléments l'un par rapport à l'autre autour de leur axe commun 3, une sonde 7 fixée à l'extrémité libre 6 de l'élément 2, des deuxièmes moyens 8 agencés à l'extrémité libre 5 de l'élément 1 pour permettre d'exercer un effort suivant l'axe 3 des éléments pour réduire la distance susdite et pour les faire tourner l'un par rapport à l'autre autour de leur axe 3, un curseur 9 agencé pour se déplacer sur l'élément 2 parallèlement à l'axe de celui-ci, à partir de l'extrémité libre 10 de la sonde 7 vers l'élément 1 lorsque la distance précitée diminue, des troisièmes moyens 11 agencés pour mesurer le déplacement d'un élément par rapport à l'autre suivant leur axe commun 3 et pour mesurer le déplacement du curseur 9 sur l'élément 2, ces moyens 11 étant en outre agencés pour mesurer le déplacement d'un élément par rapport à l'autre suivant leur axe et la rotation des éléments l'un par rapport à l'autre, des moyens 12, avantageusement associés aux moyens 11, permettant l'enregistrement des mesures des déplacements et rotation précités des éléments 1 et 2 l'un par rapport à l'autre et des déplacements du curseur 9. Les moyens 4, disposés entre les éléments 1 et 2 pour s'opposer à leur déplacement suivant leur axe commun et à leur rotation autour de ce dernier, sont constitués par un ressort hélicoïdat 13, taré ou calibré, coaxial aux éléments. Ce ressort est monté entre lesdits éléments de manière à être comprimé quand la distance précitée diminue, l'extrémité 14 du ressort étant fixée à l'élément 1 tandis que l'autre extrémité 15 du ressort est fixée à l'élément 2. Les deuxièmes moyens 8, permettant d'exercer l'effort et le couple susdit, sont constitués par deux poignées 16 articulées, comme montré à la figure 2, à la manière des poignées d'une canne siège et montées à l'extrémité 5 de l'élément 1 de manière à ce qu'elles soient symétriques par rapport à un plan passant par l'axe 3 des éléments, un niveau sphérique 117 étant avantageusement agencé entre les deux poignées 16 pour permettre de faire coïncider l'axe 3 des éléments 1 et 2 avec la verticale. Les troisièmes moyens 11, agencés pour mesurer les déplacements des éléments 1 et 2 et du curseur 9 suivant l'axe 3 ainsi que la rotation de ces éléments l'un par rapport à l'autre, comprennent un cylindre 17, dont l'axe coïncide avec l'axe 3 des éléments, monté sur l'élément 2 et extérieurement à celui-ci, à l'opposé de la sonde 7, par l'intermédiaire de roulements à billes 30 de manière à pouvoir tourner librement autour de l'axe 3 et autour de l'élément 2 et de manière à être solidarisé axialement à cet élément, un ressort en spirale 18 monté entre le cylindre 17 et l'élément 2, une extrémité. du ressort 18 étant fixée au cylindre 17 tandis que son autre extrémité est fixée à l'élément 2 (ces fixations sont visibles dans la figure 1 B et portent le repère 118 et 118'), un câble 19 dont l'extrémité 20 est fixée au curseur 9 et dont l'autre extrémité 21 est fixée au cylindre 17, celui-ci présentant une rainure périphérique 22, dans laquelle le câble 19, rappelé par le ressort en spirale 18, peut s'enrouler lorsque le curseur 9 se déplace, sur l'élément 2, de la sonde 7 vers le cylindre 17, le ressort 18 et le curseur 9 étant équilibrés de manière à ce que la rotation du cylindre 17 autour de son axe 3 soit liée au déplacement du curseur 9 le long de l'élément 2 sans que le fil ne devienne lâche, des poulies 23 et 24 étant prévues sur l'élément 2 pour guider le câble 19. La poulie 24 est montée sur un support triaxial permettant de régler sa position dans toutes les directions. Le cylindre 17 présente, à sa périphérie, des moyens de fixation d'un feuillet 25 (voir figure 3) d'enregistrement de mesures sur lequel sont portées des graduations 26 réparties suivant des génératrices du cylindre 17 et des graduations 27 perpendiculaires aux graduations 26, un stylet 28, prévu pour reporter les mesures sur le feuillet 25, étant fixé à l'élément 1, une vis de pression 29 étant en outre prévue pour immobiliser le cylindre 17 par rapport à l'élément 2.

L'appareil suivant l'invention fonctionne, lorsqu'on l'utilise pour mesurer la résistance du corps ou du milieu susdit à la compression sous l'action d'une force ainsi que la déformation linéaire dudit corps ou milieu sous l'effet de cette force, de la manière suivante : on fait coïncider, grâce au niveau 17, l'axe 3 avec la verticale, on exerce, sur les poignées 16, une force suivant l'axe 3 et dirigée vers le corps ou le milieu, ce qui a pour effet de faire coulisser, à l'encontre du ressort 13, l'élément 1 sur l'élément 2 de sorte que la distance séparant les extrémités 5 et 6 des éléments 1 et 2 diminue. Le cylindre 17 étant libre de se déplacer en rotation autour de l'axe 3 et de l'élément 2 et la sonde 7 s'enfonçant dans le corps sous l'effet de la pression sur les poignées 16, ledit cylindre 17 est entraîné en rotation autour de l'axe 3 par le ressort en spirale 18 puisque le curseur 9, reposant sur ledit corps ou ledit milieu se déplace sur l'élément 2, en direction du cylindre 17, de la même distance que la distance de pénétration de la sonde 7 dans le corps. Le ressort en spirale 18 et le curseur 9 étant équilibrés, le cylindre 17, lié au curseur 9 par le câble 19 interrompra son mouvement de rotation dès que le curseur 9 s'immobilisera. Le ressort en spirale 18 reliant l'élément 2 au cylindre 17 sera mis en tension d'équilibre par l'éloignement du curseur 9 dudit cylindre. Le rapprochement des deux derniers éléments, résultant de l'enfoncement de la sonde 7 permettra, grâce à la transmission du câble 19, la détente du ressort spirale et le rappel du cylindre 17, moyennant sa rotation. Le stylet 28, fixé à l'élément 1 et se déplaçant suivant une trajectoire rectiligne, tracera, sur le feuillet 25 enroulé sur le cylindre 17 pendant la rotation de celui-ci, un diagramme 31 qui indique la profondeur de pénétration de la sonde 7 suivant l'arc (1-4) et la force de compression exercée sur les poignées 16 suivant la génératrice (4-3), l'aire de la figure (1, 2, 3, 4) étant la mesure du travail mécanique d'enfoncement de la sonde 7 dans le corps. Ce diagramme 31 exprime donc principalement la variation continue de la force de compression exercée sur les poignées 16 et de la résistance du corps en fonction de la profondeur de pénétration de la sonde 7, cette variation reflétant notamment l'hétérogénéité du corps subissant l'essai.

Lorsque l'appareil est utilisé pour tester la résistance d'un corps au cisaillement, à la coupe ou au frottement sous l'action d'un couple combiné à une pression exercée sur le corps suivant l'axe 3, le cylindre 17 est alors bloqué sur l'élément 2 par la vis de pression 29 de sorte que tout mouvement de rotation du cylindre 17 autour de l'axe 3 est impossible, le ressort 18 et le curseur 9 n'exerçant plus d'effet sur ledit cylindre 17. Le diagramme 32, tracé sur le feuillet 25 par le stylet 28 et qui indique la force de compression exercée sur les poignées 16 suivant la génératrice (1, 2, 4, 6) et le moment du couple suivant l'arc (2-3, 4-5, 6-7) permettra de déduire la résistance au cisaillement ou à la coupe, ou l'angle de frottement sous l'effet d'une force de compression déterminée.

Un des avantages de l'appareil suivant l'invention réside dans le fait que les deux essais susdits, avec le cylindre 17 libre en rotation sur l'élément 2 et avec le cylindre 17 bloqué sur l'élément 2, peuvent être exécutés successivement au même endroit du corps testé.

Il est bien entendu que l'appareil suivant l'invention pourrait être pourvu d'un cylindre 17 portant directement les graduations 26 et 27, le stylet 28 étant alors remplacé par un index permettant une lecture directe des mesures.

L'appareil suivant l'invention et illustré à la figure 4 est, en ce qui concerne les éléments 1 et 2, identique à l'appareil décrit ci-dessus et est pourvu de moyens d'enregistrement 12 agencés pour permettre l'enregistrement simultané de la force de compression exercée sur les poignées 16, de la profondeur de pénétration de la sonde 7 et du couple exercé sur lesdites poignées. Ces moyens 12 comprennent deux cylindres 33 et 34 indépendants l'un de l'autre, de diamètres externes égaux et d'axes confondus avec l'axe 3 des éléments 1 et 2, ces cylindres étant montés dans le prolongement l'un de l'autre, à l'extérieur de l'élément 2 et à l'opposé de la sonde 7, de manière à pouvoir tourner librement, grâce aux roulements à billes 30, autour de leur axe et autour dudit élément 2 et de manière à être immobiles suivant l'axe 3 de cet élément. Ces moyens 12 comprennent également un ressort en spirale 18 monté entre le cylindre 34 et l'élément 2 une extrémité du ressort étant fixée audit cylindre 34 tandis que son autre extrémité est fixée à l'élément 2, un câble 19 dont une extrémité est fixée au curseur 9 précité et dont l'autre extrémité est fixée au cylindre 34, ce cylindre présentant une rainure périphérique 22 et dans laquelle le câble 19, rappelé par le ressort en spirale 18, peut s'enrouler lorsque le curseur se déplace sur l'élément 2 à partir de la sonde 7 vers le cylindre 34, le ressort 18 et le curseur 9 étant équilibrés de manière à ce que la rotation du cylindre 34 autour de son axe soit liée au déplacement du curseur 9 le long de l'élément 2, des poulies 23 et 24, telles que décrites ci-dessus, étant prévues sur l'élément 2 pour guider le câble 19. Les deux cylindres 33 et 34 présentent, à leur périphérie, des moyens de fixation de feuillets 35, 36 d'enregistrement de mesures, au feuillet 35 étant reportées des premières graduations 26 réparties suivant des génératrices des cylindres et des secondes graduations 27 perpendiculaires aux premières, un stylet 37, de position réglable, étant prévu pour coopérer avec le feuillet 36 du cylindre 34 est fixé à l'élément 2, tandis qu'un stylet 28 est prévu pour coopérer avec le feuillet 35 du cylindre 33 et est fixé à l'élément 1, une vis de pression 38 étant en outre prévue pour immobiliser les cylindres 33 et 34 l'un par rapport à l'autre ainsi qu'une vis de pression 39 pour immobiliser le cylindre 33 par rapport à l'élément 2.

Pour l'enregistrement combiné des trois mesures précitées, on immobilise tout d'abord le cylindre 33, à l'aide de la vis 39, sur l'élément 2 pour qu'il ne puisse plus tourner autour de ce dernier et on dégage la vis de pression 38 pour que le cylindre 34 soit libre par rapport au cylindre 33 et puisse être entraîné en rotation, autour de l'élément 2, par le ressort en spirale 18, lorsque le curseur 9 se déplace, le long de l'élément 2, quand la sonde 7 s'enfonce dans le corps soumis à l'essai. Le stylet 28, lorsque l'on exercera une pression suivant l'axe 3 et dirigée vers la sonde 7, ainsi qu'une torsion autour de l'axe 3 à l'encontre du ressort 13, inscrira sur le feuillet 35 cette double déformation du ressort 13, en compression et en torsion, suivant le diagramme 39' analogue au diagramme 32 décrit ci-dessus, tandis que le stylet 37 enregistrera sur le feuillet 36, grâce au déplacement du curseur 9 et à la rotation du cylindre 34 autour de l'élément 2 sous l'action du ressort en spirale 18, la profondeur de pénétration de la sonde 7 dans le corps. On constatera sur le feuillet 36 la présence de quatre segments 40, 41, 42 et 43 montrant les profondeurs de pénétration de la sonde 7 enregistrées au cours de quatre essais successifs, à chaque essai, le stylet 37 étant déplacé, parallèlement à l'axe 3, en faisant coulisser la barrette 44 qui le porte pour engager successivement, cran par cran, l'arrêt 45 dans des crans 46 consécutifs de ladite barrette. Après ces opérations, on libérera le cylindre 33 de l'élément 2 en desserrant la vis de pression 39 et on immobilisera ledit cylindre 33 par rapport au cylindre 34 en serrant la vis de pression 38. Les cylindres 33 et 34 pourront alors être entraînés en rotation autour de l'élément 2 par le ressort en spirale 18 quand le curseur 9 se déplacera sur l'élément 2 lorsque la sonde 7 s'enfoncera dans le corps. Le stylet 28 tracera alors sur le feuillet 35 le diagramme 47 de travail d'enfoncement de la sonde analogue au diagramme 31 décrit ci-dessus, le segment qui sera reporté par le stylet 37 sur le feuillet 36, lors de la rotation du cylindre 34, donnera une indication superflue car il doublera l'indication de la profondeur d'enfoncement de la sonde 7 fournie par le diagramme 47. Cette variante d'appareil montrée à la figure 4 présente un intérêt particulier pour l'enregistrement des mesures combinées de compression et de torsion, à des profondeurs déterminées.

Tout comme l'appareil représenté à la figure 1A, l'appareil montré à la figure 4 pourrait être muni de cylindres 33 et 34 portant directement les graduations précitées, les stylets 28 et 37 étant dès lors remplacés par des index permettant une lecture directe des mesures.

L'étalonnage de l'appareil, représenté aux figures 1 A, 1 B et 4, en compression simple du ressort 13 peut être effectué directement sur le plateau d'une bascule, chaque point de tarage étant repéré sur le feuillet d'enregistrement 25 ou 35, suivant une génératrice du cylindre -17 ou 33, par un ressaut de torsion imprimé à l'aide des poignées 16.

Par contre, le calibrage de cet appareil en torsion et compression combinées du ressort 13 requiert la mise en oeuvre du dispositif de calibrage suivant l'invention et représenté aux figures 8 et 9. Ce dispositif de calibrage comprend un levier 48 fixé sur une des cages 49 d'une butée à billes 50, un logement 51, situé à proximité de l'extrémité 52 du levier, étant prévu dans cette cage et destiné à recevoir une pièce 53, de dimensions correspondantes à celles du logement 51, montée sur l'appareil en remplacement de la sonde 7, l'axe 54 du logement étant vertical et coïncidant avec l'axe de l'élément 2 et l'axe de la butée à billes 50, cette dernière étant destinée, lors de l'application du couple à l'appareil à calibrer, à minimiser la résistance de friction engendrée par la compression imposée à l'appareil suivant l'axe des éléments 1 et 2 et dirigée vers le dispositif de calibrage. Ce dispositif de calibrage comprend également un dynamomètre à anneau 55, aligné sur l'axe 54 et fixé à la cage 56 de la butée à billes 50, permettant de mesurer la compression susdite. Le dispositif comprend aussi, à proximité de l'extrémité 57 du levier 48, des moyens 58 permettant d'associer ledit levier à un dynamomètre 59, fixé en 60, agencé pour être mis sous tension lorsque le levier 48 est entraîné en rotation, autour de l'axe 54 et dans le sens de la flèche 61, lorsque l'on impose la torsion précitée à l'appareil à calibrer, le moment du couple étant déterminé par le produit de la force indiquée par le dynamomètre 59 par la longueur du bras de levier 62. Ces opérations de calibrage s'effectueront, suivant l'appareil, soit avec le cylindre 17 bloqué sur l'élément 2 à l'aide de la vis de pression 29 (figure 1), soit avec le cylindre 33 bloqué sur l'élément 2 à l'aide de la vis de pression 39 (figure 4), et l'indication de chaque point de calibrage, en charge et en décharge, sera portée sur le feuillet d'enregistrement 25 ou le feuillet 35 en veillant de définir les tares et les dérives des points « zéro sur les échelles d'enregistrement.

L'invention concerne également, outre l'appareil mécanique à ressort 13 décrit ci-dessus, un appareil pourvu d'un système de mesure électronique agencé pour capter et pour mesurer simultanément et indépendamment, avec enregistrement analogique ou en affichage numérique, un effort et le déplacement du curseur 9 suivant l'axe 3 et un couple de torsion autour de cet axe. Ce système, qui équipe l'appareil représenté schématiquement aux figures 6 et 7 comprend un capteur 84, connu en soi (tel que le dispositif « 2-component load washer (F_{z}, Mz) produit par la société KISTLER INSTRUMENTE à Winter- thur/Suisse), qui est rigide ou déformable et qui est aligné par rapport aux éléments 1 et 2 constituant l'appareil, ce capteur étant disposé entre ces deux éléments et fixé à chacun de ces derniers, ledit système comprend également un circuit électronique, relié au capteur 84 et au curseur 9, pourvu d'un amplificateur, logé dans l'élément 1, et destiné à amplifier les signaux émis, d'une part, par le capteur 84 lorsqu'un effort est exercé sur la poignée 16 (pression suivant l'axe 3 et/ou torsion exercée autour de cet axe) et, d'autre part, par le curseur 9 lors de ses déplacements sur l'élément 2, ce circuit électronique présentant trois cadrans d'affichage numérique 85 indiquant la valeur de l'effort suivant l'axe 3, celle du couple autour de cet axe et celle de la course du curseur 9.

L'extrémité de l'élément 2 à laquelle est fixée la sonde 7 est agencée pour permettre la fixation rapide de divers types de sonde utilisés en fonction des essais à réaliser. La sonde 7 suivant l'invention et montrée'à la figure 10 est destinée à tester la friction ou l'adhérence d'un support et est composée d'un corps annulaire 63, présentant une base plane 64 destinée à prendre appui sur le support susdit, immobilisé dans une chape 65 agencée de manière à ce que l'axe du corps annulaire coïncide avec l'axe 3 des éléments 1 et 2 de l'appareil, un joint universel 66 étant prévu sur la chape afin de réduire l'incidence des défauts d'aplomb et du parallélisme des surfaces en contact, à savoir base plane 64 et support, et de là, les erreurs de mesure pouvant découler de ces défauts. Pour tester la portance d'un support déformable, au lieu d'utiliser une sonde pourvue du corps annulaire 63, on utilise un corps cylindrique.

La sonde 7 suivant l'invention et représentée à la figure 11 est destinée à permettre l'évaluation de la résistance au cisaillement ou à la coupe. Cette sonde comprend une chape 65 présentant une base plane circulaire 67 destinée à prendre appui sur le sol, quatre saignées radiales 68 réparties régulièrement et réalisées dans la chape à partir de la base 67, des ailettes amovibles 69 identiques destinées à être fixées chacune dans une des saignées 68 pour faire saillie par rapport à ladite base 67, ces ailettes présentant un prolongement 69' destiné à pénétrer dans la saignée correspondante et dont la section est un polygone régulier, tel qu'un carré, ou encore un cercle, de sorte qu'en faisant tourner le prolongement, on puisse régler la position des ailettes pour les disposer radialement par rapport à la base 67 ou transversalement par rapport aux rayons de cette dernière, des moyens de fixation 70 des prolongements 69' dans les saignées 68 agencés de manière à ce que lesdits prolongements puissent être déplacés et fixés sur une partie importante de la longueur des saignées. Les moyens 71 d'assemblage de la chape à l'élément 2 sont agencés pour que l'axe 3 des éléments 1 et 2 passe par le centre de la base 67, ces moyens 71 comprenant un joint universel 66 afin de réduire l'incidence des défauts d'aplomb et de parallélisme précités. Les ailettes 69 sont interchangeables et le profil de la partie de ces ailettes destinée à faire saillie par rapport à la surface 67 sera choisi en fonction des capacités de l'appareil et du couple que pourra exercer l'utilisateur de l'appareil. Le mode de fixation des ailettes 69 par les prolongements 69' autorise leur décalage par rapport à leur axe de fixation, ce qui permet à la sonde de fonctionner comme un trépan.

La sonde 7, suivant l'invention et montrée aux figures 12 et 13, est destinée à la mesure combinée des résistances à la compression et au cisaillement et est particulièrement bien adaptée pour exploiter au maximum les caractéristiques des appareils décrits ci-dessus. Cette sonde comprend un cylindre 72 dont l'extrémité 73 est pourvue d'un pas de vis 74 pour la fixation de la sonde à l'élément 2. Ce cylindre 72 présente, régulièrement réparties à sa périphérie, des rainures 75 s'étendant suivant des génératrices du cylindre et destinées à recevoir chacune une ailette 76 amovible, le cylindre présentant en outre, à son autre extrémité 77, un pas de vis 78 pour la fixation d'un cône 79 dont l'axe est confondu avec l'axe du cylindre et dont la base est sensiblement égale aux bases du cylindre. Le cylindre est pourvu, à ses deux extrémités, de troncs de cône 80 dans lesquels se prolongent les rainures 75. Les ailettes 76 s'étendent, dans les rainures 75, sur toute la longueur de ces dernières et sont profilées, dans leurs zones situées au droit des troncs de cône 80, pour affleurer la surface latérale desdits troncs de cône 80 lorsqu'elles sont complètement engagées dans les rainures 75, le cône 79 et un écrou de serrage 81, coopérant avec les pas de vis 78 et 74, étant agencés intérieurement pour venir s'appliquer sur les troncs de cône 80 et bloquer les ailettes 76 dans leurs rainures, comme montré à la figure 13. Pour éviter que la pénétration des ailettes dans le sol influence la résistance offerte par le cône 79 lors de la mesure de la force de pénétration, les zones 82 desdites ailettes sont affûtées. Il est bien entendu que divers types de cône et d'ailettes pourront être adaptés sur le cylindre 72 et ce, en fonction des essais à effectuer.

La sonde montrée à la figure 14 est une variante simplifiée de la sonde à ailettes représentée aux figures 12 et 13 et est destinée au même usage que cette sonde à ailettes. Toutefois, cette sonde simplifiée ne pourra être utilisée, par exemple, pour des essais de sol, que dans du sable ou du limon léger et ce, du fait que le cisaillement, provoqué par les arêtes 83, s'effectue dans une zone du sol ayant subi une compression et un refoulement lors de l'enfoncement de la sonde.

L'appareil suivant l'invention sera normalement utilisé de manière à ce que son axe 3 coïncide avec la verticale la sonde 7 étant dirigée vers le bas. Rien ne s'oppose toutefois à ce que ledit appareil soit utilisé dans une autre position, par exemple, en position oblique par rapport à une verticale, en position horizontale ou en position oblique par rapport à une horizontale ou encore avec la sonde 7 dirigée vers le haut et l'appareil axé sur une verticale ou disposé obliquement par rapport à cette dernière. Il va de soi qu'il conviendra, pour le calibrage de l'appareil, de tenir compte de la position dans laquelle il sera utilisé. L'appareil suivant l'invention permet également, comme montré à la figure 15, la mesure de la résistance à la flexion d'une structure légère 86. Pour effectuer cette mesure, la structure 86 est posée sur deux couteaux 87 et 88 écartés l'un de l'autre d'une distance déterminée 89. On pose alors sur cette structure 86 une tringle rigide 90 munie de deux couteaux 91 et 92, dont on a réglé l'écartement pour qu'il corresponde à la distance 89, afin que ces couteaux soient situés en regard des couteaux 87 et 88, cette tringle 90 présentant une ouverture 93, destinée au passage de la sonde 7 de l'appareil, située à distances égales desdits couteaux 87 et 88. Lorsque la sonde 7 est introduite dans cette ouverture 93, le curseur 9 de l'appareil prend appui sur la tringle 90 et lorsque l'on exerce une pression sur l'appareil, suivant l'axe 3 et dirigée vers la structure 86, on fléchit cette structure, le dispositif d'enregistrement de l'appareil décrit ci-dessus permettra alors d'enregistrer, en coordonnées, la valeur de la pression exercée sur l'appareil et, de là, sur la structure 86 ainsi que la valeur de la flèche de déformation 94 subie par cette structure.

Parmi de très nombreuses utilisations, au cours desquelles il sera possible, grâce à l'enregistrement des mesures, d'obtenir une figure continue et persistante des mesures prises, en régime stable ou transitoire, et de là une perception synthétique et fidèle des phénomènes étudiés, il y a lieu de tenir compte du fait que l'appareil suivant l'invention permet notamment la détermination des propriétés mécaniques des sols agricoles et forestiers pour fixer des critères de mise en valeur, de travaux aratoires, de projets d'irrigations, de drainage, de lutte anti-érosive ; les spécification et délimitation de profils pédologi- ques ou physiques, l'évaluation des caractéristiques stabilisées et transitoires des terres, en vue de terrassements, de mouvements divers, pour la prévision de certaines contraintes de chantiers, telles que temps, puissance, énergie, l'évaluation de la résistance et de la portance des terrains pour la locomotion, la construction et l'exercice d'activités diverses, l'évaluation des performances en traction, sur des pistes déformables (portance, cisaillement) de tracteurs et d'engins à pneumatiques et à chenilles, l'évaluation de l'adhérence superficielle d'un revêtement, d'une piste, de matériaux, adhérence conditionnant, en locomotion, en manutention, et en construction, les performances la stabilité, la sécurité, le confort, l'étude de l'incidence de facteurs pouvant altérer les qualités mécaniques des sols, des pistes dures, des matériaux et matières : humidité, température, intempéries et climat, produits de traitement, actions de toute nature, l'analyse du comportement et des performances de matériels nouveaux, de perfectionnements en fait d'outillages (conformation, dimensionnement), de méthodes de traitement, l'étude des caractéristiques de matériaux durs, plastiques, granuleux, fibreux : homogénéité, plasticité, cohésion, degré de pressage, friction interne, talus naturel, résistance au cisaillement, à la coupe, à la trituration, au malaxage, au hachage, au broyage.

## Revendications

1. Appareil de mesure de caractéristiques mécaniques d'un corps ou d'un milieu, en particulier, de caractéristiques mécaniques du sol, comprenant deux éléments (1, 2) alignés suivant leur axe, des premiers moyens (4) disposés entre les deux éléments (1, 2) et agencés pour réunir ces derniers et pour, d'une part, s'opposer aux déplacements des éléments l'un par rapport à l'autre suivant leur axe commun (3) lorsqu'un effort est exercé, suivant cet axe, à l'extrémité libre d'un des éléments et dirigé vers l'autre élément et, d'autre part, s'opposer à la rotation des éléments l'un par rapport à l'autre autour de leur axe, une sonde (7) fixée à l'extrémité libre (6) d'un des éléments (2), des deuxièmes moyens (8) agencés à l'extrémité libre (5) de l'autre élément (1) pour permettre d'exercer l'effort précité suivant l'axe (3) des éléments (1, 2) et pour exercer un couple sur les éléments par rapport à leur axe (3), caractérisé en ce qu'il comprend également un curseur (9) agencé pour se déplacer sur l'élément (2) portant la sonde (7), parallèlement à l'axe de celui-ci, à partir, de l'extrémité libre (10) de la sonde (7) vers l'autre élément (1) lorsque la sonde (7) s'enfonce dans le corps, des troisièmes moyens (11) agencés d'une part, pour mesurer simultanément l'effort susdit suivant l'axe (3) des éléments (1, 2) et le déplacement du curseur (9) sur l'élément (2) portant la sonde (7) et d'autre part, pour mesurer simultanément ledit effort suivant l'axe (3) des éléments (1, 2) et le couple précité, le passage d'un type de mesure à l'autre étant assuré à l'aide d'un dispositif de blocage solidarisant lesdits troisièmes moyens à l'élément portant la sonde.

2. Appareil suivant la revendication 1, caractérisé en ce que les premiers moyens (4) disposés entre les deux éléments (1, 2) susdits sont constitués par un capteur (84), de type connu, aligné par rapport auxdits éléments et fixé à ces derniers, ce capteur étant sensible à un effort de compression et à un couple s'exerçant suivant l'axe des éléments.

3. Appareil suivant la revendication 2, caractérisé en ce qu'il comprend un circuit électronique, relié au capteur (84) susdit et au curseur (9), pourvu d'un amplificateur de signaux émis par le capteur et par le curseur lors de ses déplacements sur l'élément qui le porte, ce circuit électronique présentant trois cadrans d'affichage numérique et étant agencé pour que ces cadrans indiquent la valeur de l'effort, du couple et de la course du curseur précités.

4. Appareil suivant la revendication 1, caractérisé en ce que les deux éléments (1, 2) susdits sont agencés de manière télescopiques.

5. Appareil suivant l'une quelconque des revendications 1 à 4, caractérisé en ce qu'il comprend, associés auxdits troisièmes moyens (11), un dispositif d'enregistrement (12) des valeurs de déplacement axial et des rotations.

6. Appareil suivant l'une ou l'autre des revendications 4 et 5, caractérisé en ce que les premiers moyens (4), disposés entre les deux éléments (1, 2) pour s'opposer à leur déplacement suivant leur axe et à leur rotation autour de ce dernier, sont constitués par un ressort taré hélicoïdal (13), coaxial aux éléments, et monté entre ceux-ci de manière à être comprimé quand la distance précitée diminue, une des extrémités du ressort étant fixée à l'un des éléments tandis que l'autre extrémité du ressort est fixée à l'autre élément.

7. Appareil suivant l'une quelconque des revendications 1 à 6, caractérisé en ce que les deuxièmes moyens (8) permettant d'exercer l'effort susdit sont constitués par au moins une poignée (16) montée à l'extrémité libre (5) de l'élément (1) opposé à celui qui porte la sonde (7) et disposée symétriquement par rapport à un plan passant par l'axe desdits éléments (1, 2).

8. Appareil suivant l'une quelconque des revendications 4 à 7, caractérisé en ce que les troisièmes moyens (11), agencés pour mesurer les déplacements des éléments (1, 2) et du curseur (9) suivant t'axe des éléments (1, 2), ainsi que la rotation des éléments l'un par rapport à l'autre comprennent un cylindre (17), dont l'axe coïncide avec l'axe (3) des éléments (1, 2), monté à l'extérieur de l'élément (2) portant la sonde (7) et à l'opposé de celle-ci, de manière à pouvoir tourner librement autour de son axe et autour dudit élément (2) et de manière à être immobile suivant l'axe de cet élément, un ressort en spirale (18) monté entre le cylindre (17) et l'élément (2) qui le porte, une extrémité (118') du ressort en spirale (18) étant fixée au cylindre (17) tandis que son autre extrémité (118) est fixée à l'élément (2), un câble (19) dont une extrémité (20) est fixée au curseur (9) et dont l'autre extrémité (21) est fixée au cylindre (17), ce dernier présentant une rainure périphérique (22) dans laquelle le câble (19), rappelé par le ressort en spirale (18), peut s'enrouler lorsque le cumeur (9) se déplace, sur l'élément précité (2), de la sonde (7) vers le cylindre (17), le ressort en spirale (18) et le curseur (9) étant équilibrés de manière à ce que la rotation du cylindre (17) autour de son axe (3) soit liée au déplacement du curseur (9) le long de l'élément (2) avec lequel il coopère, des poulies (23, 24) étant prévues, sur l'élément (2) portant la sonde, pour guider le câble 19).

9. Appareil suivant la revendication 8, caractérisé en ce que le cylindre (17) présente des moyens de fixation d'un feuillet (25) d'enregistrement de mesures sur lequel sont reportées des premières graduations (26) réparties suivant des génératrices du cylindre (17) et des secondes graduations (27) perpendiculaires aux premières, un stylet (28) de marquage étant fixé à l'élément (1) portant les moyens permettant d'exercer l'effort susdit.

10. Appareil suivant l'une quelconque des revendications 4 à 7, caractérisé en ce que les troisièmes moyens (11) comprennent deux cylindres (33, 34) indépendants l'un de l'autre, de diamètres égaux et d'axes confondus avec l'axe (3) des éléments (1, 2), montés, dans le prolongement l'un de l'autre et à l'extérieur de l'élément (2) portant la sonde (7) et à l'opposé de cette dernière, de manière à pouvoir tourner librement autour de leur axe et autour dudit élément (2) et de manière à être immobiles suivant l'axe (3) de cet élément (2), un ressort en spirale (18) monté entre un des cylindres (34) et l'élément (2) qui le porte, une extrémité du ressort en spirale étant fixée audit cylindre (34) tandis que son autre extrémité est fixée à l'élément (2), un câble (19) dont une extrémité est fixée au curseur (9) précité et dont l'autre extrémité est fixée au cylindre (34) associé au ressort en spirale, ce cylindre présentant une rainure périphérique (22) dans laquelle le câble (19), rappelé par le ressort en spirale (18), peut s'enrouler lorsque le curseur (9) se déplace sur l'élément (2) à partir de la sonde (7) vers le cylindre (34), le ressort en spirale (18) et le curseur (9) étant équilibrés de manière à ce que la rotation du cylindre (34) autour de son axe soit liée au déplacement du curseur (9) le long de l'élément (2) avec lequel il coopère, des poulies (23, 24) étant prévues, sur l'élément (2) pour guider le câble (19).

11. Appareil suivant la revendication 10, caractérisé en ce que chacun des deux cylindres (33, 34) présente, à leur périphérie, des moyens de fixation de feuillets d'enregistrement (35, 36) de mesures sur lesquels sont reportées des premières graduations (26) réparties suivant des génératrices des cylindres et, pour l'un de ces feuillets (35) des secondes graduations (27) perpendiculaires aux premières, un stylet (37), de position réglable, étant prévu pour coopérer avec le ressort en spirale et le câble susdits et fixé à l'élément portant la sonde, tandis qu'un stylet (28) est prévu pour coopérer avec les graduations de l'autre cylindre et est fixé à l'élément portant les moyens permettant d'exercer l'effort précité, le dispositif de blocage immobilisant les cylindres l'un par rapport à l'autre et immobilisant le cylindre qui ne coopère pas avec le ressort en spirale (18) et le câble précités, par rapport à l'élément portant la sonde.

12. Appareil suivant l'une quelconque des revendications 1 à 11, caractérisé en ce qu'il comprend un niveau sphérique (117) agencé à proximité des deuxièmes moyens (8).

13. Appareil suivant l'une quelconque des revendications 4 à 12, caractérisé en ce qu'il comprend un dispositif de calibrage comportant un levier (48) à proximité d'une des extrémités (52) duquel est ménagé un logement (51) d'axe vertical destiné à recevoir une pièce (53) de dimensions correspondantes à celles du logement, montée sur l'élément (2) précité de l'appareil en remplacement de la sonde, une des cages (49) d'une butée à billes (50) dont l'axe coïncide avec l'axe vertical (54) du logement (51) et sur laquelle est monté le levier (48), un dynamomètre (55) aligné sur l'axe vertical précité et auquel est associée l'autre cage (56) de la butée à billes (50) et un dynamomètre (59) associé à l'extrémité (60) du levier opposé à celle présentant le logement (51) et agencé pour être mis sous tension lorsque le levier (48) pivote autour de l'axe vertical (54) précité.

14. Appareil suivant l'une quelconque des revendications 1 à 12, caractérisé en ce que la sonde comporte un cylindre (72) dont l'une des extrémités (73) est pourvue de moyens de fixation (74) à l'élément (2) portant la sonde, ledit cylindre (72) présentant, régulièrement réparties à sa périphérie, des rainures (75) s'étendant suivant des génératrices du cylindre et destinées à recevoir chacune une ailette amovible (76), le cylindre présentant en outre à son autre extrémité (77), des moyens de fixation (78) pour un cône (79) dont l'axe est confondu avec l'axe du cylindre et dont la base est au moins égale aux bases du cylindre, cette base du cône étant agencée pour, lorsqu'elle prend appui sur la base correspondante dudit cylindre, bloquer les ailettes dans les rainures précitées.

15. Appareil suivant l'une quelconque des revendications 1 à 12, caractérisé en ce que la sonde comporte un corps annulaire (63) présentant une base plane (64) destinée à prendre appui sur le sol, une chape (65) dans laquelle est immobilisé le corps susdit et des moyens (66) permettant l'assemblage de la chape à l'élément susdit portant la sonde et agencés de manière à ce que l'axe du corps annulaire coïncide avec l'axe de l'élément.

16. Appareil suivant l'une quelconque des revendications 1 à 12, caractérisé en ce que la sonde comporte une chape (65) présentant une base plane circulaire (67) destinée à prendre appui sur le sol, des saignées radiales (68), régulièrement réparties, réalisées dans la chape à partir de la base (67), des ailettes amovibles (69) identiques destinées à être fixées chacune dans une des saignées (68) pour faire saillie par rapport à ladite base (67), ces ailettes présentant un prolongement (69') destiné à pénétrer dans la saignée correspondante et dont la section a une forme polygonale régulière agencée de telle sorte que l'on puisse régler, en faisant tourner le prolongement, la position des ailettes pour les disposer radialement par rapport à la base (67) ou transversalement par rapport aux rayons de cette dernière, des moyens de fixation (70) des prolongements (69') dans les saignées (68) agencés de manière à ce que lesdits prolongements puissent être déplacés et fixés sur une partie importante de la longueur des saignées et des moyens (71) permettant l'assemblage de la chape à l'élément (2) portant la sonde, agencés de manière à ce que l'axe (3) des éléments (1, 2) passe par le centre de la base (67).

## Claims

1. Apparatus for measuring the mechanical properties of a body, particularly the mechanical properties of a soil comprising two elements (1, 2) aligned in accordance with their common axis, first means (4) provided between the said two elements (1, 2) and arranged to combine them and on the one hand, to oppose the relative displacements of said elements along their common axis (3), when a stress, along the said axis, is applied at the free end of one of these elements and directed towards the other element, and, on the other hand, to oppose the rotation of the elements in relation to each other around their axis, a probe (7) affixed to the free end (6) of one of the elements (2), second means (8) provided at the free end (5) of the other element (1) to enable the aformentioned stress to be applied in accordance with the axis (3) of the elements (1, 2) and to apply a torque to the elements in relation to their axis (3) characterized in that it also comprises a cursor (3) arranged to move along the element (2) bearing the probe (7), parallel to the axis of the said element, from the free end (10) of the probe (7) and towards the other element (1), when the probe (7) penetrates into the body, third means (11) arranged, on the one hand to measure simultaneously the aforrrₗentioned stress along the axis (3) of the elements (1, 2) and the displacement of the cursor (9) on the element (2) bearing the probe (7) and, on the other hand to measure simultaneously the said stress along the axis (3) of the elements (1, 2) and the aforementioned torque, the conversion from a type of measure to an other being obtained by a locking appliance able to solidarize the said third means to the element bearing the probe.

2. Apparatus in accordance with Claim 1, characterized in that the first means (4) provided between the two elements (1, 2) consist in a pick-up appliance (84) of a known type aligned in respect of said two elements and affixed thereto, which is responsive to compression stress and to a torque occuring about the axis of the said elements.

3. Apparatus in accordance with Claim 2, characterized in that it comprises an electronic circuit connected to the said pick-up (84) and to the cursor (9), provided with an amplifier to amplify the signals emitted.by the pick-up and by the cursor in the course of its movements over the element bearing it, this electronic circuit having three digital display dials and being arranged so that the display dials indicate the above mentioned value of the stress, of the torque and of the traject covered by the cursor.

4. Apparatus in accordance with Claim 1, characterized in that the two elements (1, 2) are mounted on the telescopic principle.

5. Apparatus in accordance with anyone of claims 1 to 4, characterized in that it comprises an according device (12) combined with the said third means (11) for the values of axial displacement and of the rotations.

6. Apparatus in accordance with anyone of claims 4 and 5, characterized in that the first means (4) positioned between the two elements (1, 2) in order to oppose their displacement along their common axis and their rotation about this latter, consist of a helicoidal scaled spring (3), which is coaxially with the elements and mounted between these in such a way as to be compressed when the said distance decreases, one of the ends of the spring being affixed to one of the elements while the other end of the spring is affixed to the other element.

7. Apparatus in accordance with anyone of claims 1 to 6, characterized in that the second means (8) enabling the aforementioned stress to be applied, consist of at least one handle (16) which is affixed at the free end (5) of the element (1) opposed to the element bearing the probe (7) and which is symmetrically disposed relatively to a plane passing through the axis of the said elements (1, 2).

8. Apparatus in accordance with any of claims 4-7, characterized in that the third means (11) arranged to measure the displacements of the elements (1, 2) and of the cursor (9) along the common axis of the elements (1, 2) as well as the rotation of the elements in respect of each other, comprises a cylinder (17) of which the axis coincides with the axis (3) of the elements (1, 2) and which is mounted in the outside of said element (2) bearing the probe (7) and opposite thereto, so that it can rotate freely about its axis and about the said element (2) and in such a way to be still relative to the axis of this element, a spiral spring (18) mounted between the cylinder (17) and the said element (2) bearing the cylinder, one end (118') of the said spiral spring (18) being affixed to the said cylinder (17) while its other end (118) is affixed to the said element (2), a cable (19) of which the one end (20) is affixed to the cursor (9) and of which the other end (2) is affixed to the cylinder (17), the latter having a peripheral groove (22) In which the cable (19) biased by the spiral spring (18) can be wound up when the cursor (9) is moving, on the said element (2), from the probe (7) towards the cylinder (17), the spiral spring (18) and the cursor (9) being equilibrated in such a way that the rotation of the cylinder (17) about its axis (3) is dependent on the displacement along the element (2) of the cursor (9) cooperating with this element, pulleys (23, 24) being provided on the element (2) bearing the probe for guiding the cable (19).

9. Apparatus in accordance with Claim 8, characterized in that the cylinder (17) is provided with means for affixing a sheet (25) of graph paper with first graduations (26) distributed according to generatrices of the said cylinder (17) and second graduations (27) perpendicular to the first graduations, marking a stylet (28) being affixed to the element (1), bearing the means or exerting the said stress.

10. Apparatus in accordance with Claims 4-7, characterized in that the third means (11) comprises two cylinders (33, 34) independent of each other and with equal external diameters and with axes coinciding with the common axis (3) of the element as (1, 2), these cylinders being mointed so as to form prolongations of each other, outside the element (2) bearing the probe and opposite the latter, in such a way that they can rotate freely, about their axis and about the said element (2), and so that they can be immobilized in relation to the axis (3) in this element (2), a spiral, spring (18) mounted between one of the cylinder (34) and the element (2) bearing the cylinders (34), one end of the spiral spring being affixed to the said cylinder (34) while its other end is affixed to the said element (2), a cable (12) of which one end is affixed to the cursor (9) and of which the other end is affixed to the said cylinder (34) associated to the spiral spring, this cylinder having a peripheral groove (22) in which the cable (19), biased by the spiral spring (18), can wind up when the cursor (9 moves on the element (2) from the probe (7) towards the cylinder (34), the spiral spring (18) and the cursor (9) being equilibrated in such a way that the rotation of the cylinder (34) about its axis is connected with the displacement along the element (2) of the cursor (9) cooperating with this element, pulleys (23, 24) being provided on the element (2) for the purpose of guiding the cable (19).

11. Apparatus according to Claim 10, characterized in each one of the two cylinders (33, 34) are provided on their periphery with means for affixing respective sheets of graph paper (35, 36), first graduations (26) being provided on the sheet and distribued according to generatrices of the cylinders and for one of this sheets (35), second graduations (27) being provided perpendicularly to the first one, a stylet (37) adjustable in position, being provided to cooperate with the spiral spring and the said cable and affixed to the element bearing the probe, while a stylet (28) is provided to interact with the graduations of the other cylinder and affixed to the second element bearing the means for exerting the said stress, the locking appliance immobilizing the cylinders in respect of each other and immobilizing the cylinder which does not cooperate with the spiral spring (18) and the said cable in respect of the element bearing the probe.

12. Apparatus in accordance with any of Claims 1-11, characterized in that it comprises a spherical level (117) arranged adjacent to the said second means (8).

13. Apparatus in accordance with anyone of the Claims 4-12, characterized in that it comprises a calibration device comprising a lever (48), a vertical axis housing (51) near the end of the lever being provided serving to accomodate a piece (53) of dimensions corresponding to those of the housing and mounted on the said element (2) of the apparatus in order to replace the probe, one of the cages (49) of a thrust ball bearing (50), the axis of which coinciding with the vertical axis (54) of the housing (51), the lever (48) being affixed to the said cage, a dynamometer (55), aligned with the said vertical axis and associated with the other cage (56) of the trust ball bearing (5), and near a dynamometer (59) associated with the end (60) of the lever opposed to those provided with the housing (51) and arranged to be subjected to tension when the lever (48) is caused to rotate about he said vertical axis (54).

14. Apparatus in accordance with anyone of the Claims 1-12, characterized in that with the probe comprises a cylinder (72) of which the one end (73) is provided with fastening means (74) for the element (2) bearing the probe, said cylinder (72) being provided with grooves (75) which are regularly spaced out over its periphery and which follow the generatrices of the cylinder and of which each one is intended to accommodate a movable blade (76), the cylinder also being provided, at its other end (77), with securing means (78) for affixing a cone (79) of which the axis coincides with that of the cylinder and of which the base is at least equal to the bases of the cylinder, said base of the cone being arranged to block the blades in the said grooves, when the base rests against the corresponding base of the cylinder.

15. Apparatus in accordance with any of the Claims 1-12, characterized in that the probe comprises an annular body (63) having a flat base (64) designed to rest on the ground, a holding sleeve (65) in which the said body is immobilized and means (66) allowing the assembly of the holding sleeve with the said element bearing the probe and arranged in such a way that the axis of the annular body coincides with the axis of the element.

16. Apparatus in accordance with any of the Claims 1-12, characterized in that the probe comprises a holding seeve (65) having a flat circular base (67) designed to rest on the ground, radial cuts (68) evenly distributed and provided in the holding sleeve, starting from the base (67), movable blades (69) identical to one another of which each one is designed to be secured in one of the cuts (68), in order to project in relation to the said base (67), these blades each having a prolongation (69') designed to penetrate the corresponding cuts and representing a regular polygon in cross section, so that the rotation of the prolongation regulates the position of the blades, in order to arrange them radially in respect of a base (67) or transversally in respect of the radii of this latter, means (70) for securing the prolongations (69') in the cuts (68'), these means being so arranged that the said prolongations can be displaced and fixed over an ample portion of the lenght of cuts and means (71) for assembling the holding sleeve with the element (2) bearing the probe, arranged in such a way that the axis (3) of the elements (1, 2) will pass through the centre of the base (67).

## Patentansprüche

1. Gerät zum Messen der mechanischen Eigenschaften eines Körpers oder eines Mediums, besonders der mechanischen Eigenschaften eines Bodens, wobei das besagte Gerät aus zwei, nach ihrer Achse aufgesetzten Elementen (1, 2), aus ersten Mitteln (4) zwischen beiden Elementen (1, 2) eingerichtet und angeordnet, um diese letzten zu verbinden und um, einerseits, ein Verschieben der Elemente eines zu dem anderen nach ihrer gemeinsamen Achse (3) zu verhindern, wenn eine Kraft nach dieser Achse, am freien Ende eines der Elemente ausgeübt wird, die nach dem anderen Element gerichtet ist, und, anderseits, eine Drehbewegung um ihre Achse zwischen beiden Elementen zu verhindern, aus einer Sonde (7) die am freien Ende (6) eines der Elemente (2) befestigt ist, aus zweiten Mitteln (8), die am freien Ende (5) des anderen Elementes (1) angeordnet sind, um es zu ermöglichen die vorerwähnte Kraft nach der Achse (3) der Elemente (1, 2) auszuüben, und um auf die Elemente ein Drehmoment in Beziehung zu ihrer Achse (3) auszuüben, dadurch gekennzeichnet, dass es ebenfalls einen Schiebring (9), angeordnet um sich auf dem die Sonde (7) tragenden Element (2) gleichlaufend zu dessen Achse ausgegangen von dem freien Ende (10) der Sonde (7) zu dem anderen Element (1) zu bewegen, wenn die Sonde (7) in den Körper eindringt, und dritte Mittel (11), einerseits angeordnet, um gleichzeitig die vorerwähnte Kraft nach der Achse (3) der Elemente (1, 2) und die Verschiebung des Schriebrings (9) auf dem die Sonde (7) tragenden Element (2) zu messen, und andererseits, um gleichzeitig die vorerwähnte Kraft nach der Achse (3) der Elemente (1, 2) und das vorerwähnte Drehmoment zu messen, wobei der Übergang einer Messart zur anderen durch eine Blockiervorrichtung gesichert wird, welche die vorerwähnten dritten Mittel mit dem die Sonde tragenden Element verbindet.

2. Gerät nach Anspruch 1, dadurch gekennzeichnet, dass die ersten, zwischen den beiden vorerwähnten Elementen (1, 2) angeordneten Mittel (4) aus einem Aufnehmer (84) bekannter Art bestehen, der in Richtung der vorerwähnten Elemente angeordnet und an diesen befestigt ist, wobei dieser Aufnehmer gegen eine Druckkraft und ein nach der Achse ausgeübtes Drehmoment messempfindlich ist.

3. Gerät nach Anspruch 2, dadurch gekennzeichnet, dass es eine elektronische Schaltung enthält, die am obengenannten Aufnehmer (84) und am Schiebring (9) angeschlossen ist und mit einem Verstärker ausgestattet ist, zum Verstärken der durch den Aufnehmer und den Schiebring während dessen Bewegungen auf dem ihn tragenden Element abgegebenen Signale, wobei diese elektronische Schaltung drei numerische Anzeigen aufweist und so angeordnet ist, dass diese Anzeigen den Wert der Kraft, des Drehmomentes und den Weg des vorerwähnten Schiebrings angeben.

4. Gerät nach Anspruch 1, dadurch gekennzeichnet, dass die Elemente (1, 2) teleskopisch angeordnet sind.

5. Gerät nach einem der Ansprüche 1 bis 4, dadurch gekennzeichnet, dass es, in Verbindung mit den vorerwähnten dritten Mitteln (11), ein Aufnahmegerät (12) für die Axialverschiebungswerte und Drehbewegungswerte aufweist.

6. Gerät nach dem einen oder anderen Anspruch 4 oder 5, dadurch gekennzeichnet, dass die ersten Mittel (4) ; die zwischen den Elementen (1, 2) angeordnet sind, um eine Verschiebung nach ihrer Achse und eine Drehbewegung um letztere zu verhindern, aus einer geeichten Schraubenfeder (13) bestehen, die koaxial zu den Elementen und zwischen ihnen so angeordnet ist, dass sie zusammengedrückt wird, wenn die vorerwähnte Entfernung abnimmt, wobei eines der Enden der Feder an einem Element und das andere Ende der Feder am anderen Element angebracht ist.

7. Gerät nach einem der Ansprüche 1 bis 6, dadurch gekennzeichnet, dass die zweiten Mittel (8), die es erlauben die vorerwähnte Kraft auszuüben, aus wenigstens einem Griff (6) bestehen, der an dem freien Ende (5) des dem die Sonde (7) tragenden Element entgegengesetzten Elementes (1) angebracht ist und symetrisch zu der Ebene der Achse der erwähnten Elemente (1, 2) angeordnet ist.

8. Gerät nach einem der Ansprüche 4 bis 7, dadurch gekennzeichnet, dass die dritten Mittel (11), die für die Messung der Verschiebungen der Elemente (1, 2) und des Schiebrings (9) parallel zur Achse der Elemente (1, 2), sowie der Drehbewegung zwischen beiden Elementen angeordnet sind, einen Zylinder (17), dessen Achse mit der Achse (3) der Elemente (1, 2) übereinstimmt, wobei der Zylinder ausserhalb des die Sonde (7) tragenden Elementes (2) und diesem gegenüberliegend so angebracht ist, dass es frei um seine Achse sowie um das erwähnte Element (2) drehen kann und dass er parallel zur Achse dieses Elementes unbeweglich ist, eine Spiralfeder (18), die zwischendem Zylinder (17) und dem ihn tragenden Element (2) angebracht ist, wobei ein Ende (118') der Feder (18) am Zylinder (17) und das andere Ende (118) am Element (2) befestigt ist, und ein Kabel (19) aufweist, dessen eine Ende (20) am Schiebring (9) und das andere Ende (21) am Zylinder (17) befestigt ist, wobei dieser letztere eine umlaufende Rille (22) aufweist, in welcher das Kabel (19), durch eine Spiralfeder zurückgezogen, sich aufrollen kann, sobald der Schiebring (9) auf dem erwähnten Element (2) von der Sonde (7) zu dem Zylinder (17) bewegt wird, wobei die Feder (18) und der Schiebring (9) so ausgeglichen sind, dass die Drehbewegung des Zylinders (17) um seine Achse (3) in Verbindung mit der Verschiebung des Schiebrings (9) entlang dem Element (2), mit welchem er zusammen wirkt, steht und wobei Rollen (23, 24) auf dem die Sonde (7) tragenden Element (2) vorgesehen sind, um das Kabel (19) zu leiten.

9. Gerät nach Anspruch 8, dadurch gekennzeichnet, dass der Zylinder (17) Befestigungsmittel aufweist, um ein Registrierpapier (25) zu befestigen, auf dem erste Einteilungen (26) nach den Generatrixen des Zylinders (17) und zweite Einteilungen (27) senkrecht zu den ersten aufgetragen sind, wobei ein Registrierstift (28) am Element (1) befestigt ist, welches die die erwähnte Kraft ausübende Mittel trägt.

10. Gerät nach einem der Ansprüche 4 bis 7, dadurch gekennzeichnet, dass die dritten Mittel (11) zwei von einander unabhängige Zylinder (33, 34), die den gleichen Druchmesser und mit der Achse (3) der Elemente (1, 2) übereinstimmende Achsen aufweisen, wobei die Zylinder an einander anliegen und ausserhalb des die Sonde (7) tragenden Elementes (2) und der Sonde entgegengesetzt so angeordnet sind, dass sie frei um ihre Achse und um das erwähnte Element (2) drehen können und parallel zur Achse (3) des Elementes (2) unbeweglich sind, eine Spiralfeder (18) die zwischen einem der Zylinder (34) und dem den Zylinder tragenden Element (2) angebracht ist, wobei ein Ende der Feder am erwähnten Zylinder (34) befestigt und das andere Ende am Element (2) befestigt ist, und ein Kabel (19) aufweist, dessen eine Ende am vorerwähnten Schiebring (9) und das andere Ende am Zylinder (34) befestigt ist, der in Verbindung mit der Spiralfeder steht, wobei dieser Zylinder eine umlaufende Rille (22) aufweist, in welcher das Kabel (19), zurückgezogen durch die Spiralfeder (18), sich aufrollen kann, sobald der Schiebring (9) sich auf dem Element (2) von der Sonde (7) aus zu dem Zylinder (34) bewegt, wobei die Feder (18) und der Schiebring (9) zo ausgeglichen sind, dass die Drehbewegung des Zylinders (34) um seine Achse in Verbindung mit der Verschiebung des Schiebrings (9) entlang dem Element (2), mit welchem er zusammenwirkt, steht und wobei Rollen (23, 24) auf dem Element (2) vorgesehen sind, um das Kabel (19) zu leiten.

11. Gerät nach Anspruch 10, dadurch gekennzeichnet, dass jeder der zwei Zylinder (33, 34) auf seinem Umkreis Befestigungsmittel aufweist, um Registrierpapier (35, 36) zu befestigen, auf dem erste Einteilungen (26) nach den Generatrixen der Zylinder aufgezeichnet sind und, für eines dieser Papiere (35), zweite Einteilungen (27) senkrecht zu den ersten aufgezeichnet sind, wobei ein einstellbarer Registrierstift (37) vorgesehen ist, um mit der Spiralfeder und dem vorerwähnten Kabel zusammenzuwirken, wobei dieser Registrierstift an dem die Sonde tragenden Element befestigt ist, während ein Registrierstift (28) vorgesehen ist, um mit den Einteilungen des anderen Zylinders zusammenzuwirken, wobei dieser Registrierstift an das Element befestigt ist, welches die Mittel trägt, die es erlauben, die vorerwähnte Kraft auszuüben, wobei das Blockiersystem die Zylinder fest untereinander verbindet sowie den nicht mit der Spiralfeder (18) und dem vorerwähnten Kabel zusammenwirkenden Zylinder, fest mit dem die Sonde tragenden Element verbindet.

12. Gerät nach einem der Ansprüche 1 bis 11, dadurch gekennzeichnet, dass es eine kugelförmige Richtwaage (117) aufweist die in der Nähe der zweiten Mittel (8) angebracht ist.

13. Gerät nach einem der Ansprüche 4 bis 12, dadurch gekennzeichnet, dass es aus einem Kalibriersystem, mit einem Hebel (48) in der Nähe eines der Enden (52), in welchem eine Einlagerung (51) mit senkrechter Achse zum Einsetzen eines Stückes (53) mit den mit der Einlagerung übereinstimmenden Massen vorgesehen ist, wobei das genannte Stück auf dem vorerwähnten Element (2) des Gerätes anstatt der Sonde angeordnet ist, aus einem der Gehäuse (49) eines Kugelanschlages (50), dessen Achse mit der senkrechten Achse (54) der Einlagerung (51) übereinstimmt, und auf welcher der Hebel (48) befestigt ist, aus einem Dynamometer (55), das gleichlaufend mit der erwähnten senkrechten Achse ist und mit welchem das andere Gehäuse (56) des Kugelanschlages (50) zusammenwirkt, und aus einem Dynamometer (59) besteht, das mit dem Ende (60) des Hebels zusammenwirkt, das dem die Einlagerung (51) aufweisenden Ende entgegengesetzt ist, wobei das Dynamometer so angeordnet ist, um unter Spannung gesetzt zu werden, wenn der Hebel (48) um die senkrechte Achse (54) schwenkt.

14. Gerät nach einem der Ansprüche 1 bis 12 dadurch gekennzeichnet, dass die Sonde einen Zylinder (72) aufweist, dessen eines der Enden (73) mit Befestigungsmitteln (74) versehen ist, um an dem die Sonde tragenden Element (2) befestigt zu werden, wobei der vorerwähnte Zylinder (72) auf seinem Umkreis gleichmässig verteilte Rinnen (75) aufweist, die sich nach den Generatrixen des Zylinders erstrecken und dazu vorgesehen sind, jede einen abnehmbaren Flügel (76) zu erhalten, wobei der Zylinder ausserdem an seinem Ende (77), Befestigungsmittel (78) aufweist, um einen Kegel (79), dessen Achse mit der Achse des Zylinders übereinstimmt und dessen Grundfläche mindestens den Grundflächen des Zylinders gleich ist, fest zu verbinden, wobei die Grundfläche dieses Kegels so angeordnet ist, dass, wenn sie auf die entsprechende Grundfläche des Zylinders ruht, die Flügel in ihre Einlagerungen festgehalten werden.

15. Gerät nach einem der Ansprüche 1 bis 12, dadurch gekennzeichnet das die Sonde einen ringförmigen Teil (63) mit einer flachen Grundfläche (64) aufweist, die zum Abstützen auf den Boden vorgesehen ist, ein Gehäuse (65), in welchem dieser vorerwähnte Teil feststeht sowie Mittel (66), die es erlauben, das Gehäuse am vorerwähnten die Sonde tragenden Element zu befestigen, und die so angeordnet sind, dass die Achse des ringförmigen Teils mit der Achse des Elementes übereinstimmt.

16. Gerät nach einem der Ansprüche 1 bis 12, dadurch gekennzeichnet, dass die Sonde von einem Gehäuse umgeben ist, das eine kreisförmige, flache Grundfläche (67) aufweist, die dazu vorgesehen ist, sich auf den Boden abzustützen, dass die besagte Sonde radiale, in dem Gehäuse gleichmässig verteilte, von der Grundfläche (67) ausgehende Schnittfugen, gleiche abnehmbare Flügel (69), wobei jeder Flügel dazu vorgesehen ist, in eine Schnittfuge (68) befestigt zu werden, um aus der besagten Grundfläche (67) hervorzustehen, wobei diese Flügel eine Verlängerung (69') aufweisen, die in die entsprechende Schnittfuge hineinragt und deren Querschnitt eine gleichmässig vieleckige Form aufweist, die so angeordnet ist, dass man, durch Drehen der Verlängerung, die Stellung der Flügel so einstellen kann, dass sie radial zur Grundfläche (67) oder quer zu den Radien dieser Grundfläche stehen, Befestigungsmittel (70) zum befestigen der Verlängerungen (69') in den Schnittfugen (68), wobei die besagten Befestigungsmittel so angeordnet sind, .dass die besagten Verlängerungen auf einen grossen Teil der Länge der Schnittfugen bewegt und festgemacht werden können, und Mittel (71) aufweist, die es erlauben, das Gehäuse mit dem die Sonde tragenden Element (2) zu verbinden, wobei die besagten Mittel so angeordnet sind, dass die Achse (3) der Elemente (1, 2) durch das Zentrum der Grundfläche (67) verläuft.
